# EUROPÄISCHE PATENTSCHRIFT

(11) **EP 1 340 549 B1**
(45) Veröffentlichungstag und Bekanntmachung des Hinweises auf die Patenterteilung: **07.12.2011**
(21) Anmeldenummer: 03001820.4
(22) Anmeldetag: 29.01.2003
(51) Int. Cl.: B05B 7/02, B05B 7/12, B05B 15/06

(54) **Spritzpistole**
Spray gun
Pistolet de pulvérisation

(30) Priorität: 01.03.2002 DE 10208860
(43) Veröffentlichungstag der Anmeldung: 03.09.2003
(73) Patentinhaber: J. Wagner GmbH, 88677 Markdorf (DE)
(72) Erfinder: Zimmermann, Guido, 88048 Friedrichshafen-Efrizweiler (DE); Probst, Hermann, 88214 Ravensburg-Oberhofen (DE); Ulbrich, Jens, 88048 Friedrichshafen (DE)
(74) Vertreter: Engelhardt, Guido

(56) Entgegenhaltungen:
- GB-A- 434 523

## Beschreibung

Die Erfindung bezieht sich auf eine Spritzpistole zum Zerstäuben von flüssigen Medien, nach dem Oberbegriff von Patentanspruch 1.

Bei einer von der Firma J. Wagner GmbH, 88669 Markdorf, unter der Bezeichnung W 600 angebotenen Spritzpistole dieser Art ist zur Begrenzung des Verstellweges der Düsennadel an dem Abzugsbügel auf der dem Griffstück zugekehrten Seite ein mit Gewinde versehener Ansatz angeformt, auf den eine Hutmutter aufgeschraubt ist. Durch Verdrehen der Hutmutter kann somit der Abstand zwischen dieser und dem Griffstück verändert werden, so daß auf diese Weise der Öffnungsbereich der Düsennadel in Abhängigkeit von dem Verstellweg des Abzugsbügels eingestellt werde kann.

Diese Ausgestaltung hat sich in der Praxis bewährt, die Einstellung der Düsennadel ist aber oftmals nicht exakt zu bewerkstelligen, da mitunter mehrere Umdrehungen der Hutmutter und Nachstellungen erforderlich sind. Auch ist an der jeweiligen Stellung der Hutmutter nicht ohne weiteres erkennbar, in welche Betriebsstellung sich die Düsennadel befindet. Vor allem aber ist von Nachteil, daß die Einstellung der Düsennadel nicht reproduzierbar ist, bei sich wiederholenden Arbeiten ist somit der Hub des Abzugsbügels meist erneut zu bestimmen. Die Handhabung der bekannten Spritzpistole ist dadurch, zumal die mehrfache Verdrehung der Hutmutter auch einen gewissen Zeitaufwand bedingt, beeinträchtigt.

Durch die GB 434,523 A wird eine Spritzpistole beschrieben, deren Abzugsbügel an einer der beiden Stirnseiten des Gehäuses angeordnet ist, und zwar an der der Austrittsöffnung der Düse gegenüberliegenden Stirnseite. Beim Betätigen des Abzugshebels ist demnach dieser in Richtung des Griffstückes zu bewegen. Der Abzugsbügel wird demnach mit dem Handballen in Richtung des Griffstückes gedrückt. Die Verschwenkmöglichkeit des Abzugshebels wird über eine Stellschraube vorgenommen, die als Anschlag für den Abzugsbügel dient, so dass dieser in dem vorgegebenen Abstand zwischen der Stellschraube und dem Griffstück verschwenkbar ist.

Um nunmehr die Winkelauslenkung des Abzugsbügels zu verändern, ist die Stellschraube in einem in die Stirnseite eingearbeiteten Gewinde eindrehbar und somit, zusammen mit der Stirnseite des Gehäuses einen einstellbaren Abstand bildet, zwischen dem der Abzugsbügel bewegbar ist, wodurch der Verschwenkwinkel des Abzugsbügels einstellbar ist.

Es ist Aufgabe der Erfindung, eine Spritzpistole der eingangs genannten Gattung in der Weise auszugestalten, dass diese zuverlässig und einfach betätigt werden kann, ohne dass dabei beim Betätigen des Abzugsbügels ungewollte Kräfte entstehen, durch die die Spritzpistole verwackelt. Gleichzeitig soll die Einstellung der Düsennadel und damit des Öffnungsquerschnittes der Zerstäuberdüse durch Begrenzung des Hubes des Abzugsbügels in einfacher konstruktiver Weise und in einer kurzen Zeitdauer vorzunehmen sein. Dabei soll auch erreicht werden, dass bei Anlage des Abzugsbügels an dem Anschlag, die jeweilige Lage der Düsennadel ohne weiteres erkennbar ist, so dass auf das zu verarbeitende Medium abgestimmte Einstellungen leicht zu wiederholen sind und dass die Einstellung in kurzer Zeit vorgenommen werden kann.

Gemäß der Erfindung wird dies bei der Spritzpistole der vorgenannten Art durch die Merkmale des kennzeichnenden Teils von Patentanspruch 1 gelöst.

Zweckmäßig ist es hierbei, die Stellmutter auf das der Zerstäuberdüse gegenüberliegende Ende des Gehäuses vorzugsweise mittels eines Steilgewindes aufzuschrauben und die Platte an deren dieser zugekehrten Stirnfläche abzustützen, wobei die Platte in einer in das Griffstück in unmittelbarer Nähe des Gehäuses eingearbeiteten Ausnehmung verschiebbar eingesetzt und der Abzugsbügel mit einem in Höhe der Platte angeformten, vorzugsweise konvex gekrümmt ausgebildeten Nocken versehen sein sollten.

Vorteilhaft ist es ferner, die Stirnfläche der Stellmutter mit mehreren vorzugsweise gleichmäßig über den Umfang verteilt angeordneten Rastausnehmungen und die Platte mit einem mittig angeordneten Rastvorsprung zu versehen, der der Form der Rastausnehmungen angepaßt und in diese einführbar ist.

Des weiteren sollte die Stellmutter einen axial abstehenden Anschlag aufweisen, der zur Begrenzung der Drehbewegung der Stellmutter in Umfangsrichtung mit der Platte zusammenwirkt, und deren Außenmantelfläche sollte mit einer den Verdrehweg kennzeichnenden Markierung versehen sein.

Um die Platte in Neutralstellung des Abzugsbügels an die Stellmutter anzudrücken, kann der Platte eine Druckfeder zugeordnet werden, die in eine in die Platte eingearbeitete Ausnehmung eingesetzt und ein oder beidseitig an dem Gehäuse und/oder dem Griffstück abgestützt sein sollte.

Wird eine Spritzpistole gemäß der Erfindung ausgebildet, so ist nicht nur kurzfristig eine Einstellung des jeweils von dem zu verarbeitenden Medium durchströmbaren Querschnittes der Zerstäuberdüse durch eine lageorientierte Verstellung der Düsennadel vorzunehmen, sondern es ist auch ohne weiteres die jeweilige Endlage der verstellten Düsennadel erkennbar. Über den Verdrehweg der Stellmutter, die auf den Anschlag einwirkt, durch den wiederum der Hub des mit der Düsennadel zwangläufig verbundenen Abzugsbügels begrenzt ist, ist nämlich der jeweilige Öffnungsquerschnitt der Zerstäuberdüse bestimmt. Wiederholte Einstellungen können somit problemlos vorgenommen werden.

Des weiteren ist von Vorteil, daß dem Verstellbereich der Düsennadel nur eine Umdrehung der Stellmutter zugeordnet ist. Die jeweiligen Einstellungen sind somit rasch zu bewerkstelligen, auch sind, um die vorschlagsgemäße Ausgestaltung zu bewerkstelligen, nur wenige Bauteile erforderlich, eine sichere störungsfreie Betriebsweise über einen langen Zeitraum bei einfacher Handhabung ist demnach gewährleistet.

In der Zeichnung ist ein Ausführungsbeispiel der gemäß der Erfindung ausgestalteten Spritzpistole zum Zerstäuben von flüssigen Medien dargestellt, das nachfolgend im einzelnen erläutet ist. Hierbei zeigt:
- Figur 1: die Spritzpistole in einem Axialschnitt,
- Figur 2: einen Ausschnitt aus Figur 1, in einer vergrößerten Wiedergabe, und
- Figur 3: einen Schnitt nach der Linie III - III der Figur 1.

Die in Figur 1 dargestellte und mit 1 bezeichnete Spritzpistole dient zum Zerstäuben von flüssigen Medien, wie z.B. Farben und Lacken, und besteht aus einem Gehäuse 2, an dem ein Griffstück 3 angebracht ist, und einer an dem Gehäuse2 mittels einer Überwurfmutter 6 abgestützten Zerstäuberdüse 4, die mit einer in einer Hülse 10 verschiebbar eingesetzten Düsennadel 5 zusammenwirkt. In das Gehäuse 2 ist eine Einlaßöffnung 7 eingearbeitet, die von. einem Anschlussstutzen 8 zur Halterung eines Vorratsbehälters 9 für das zu zerstäubende Medium umgeben ist.

Mittels eines Abzugsbügels 14 ist die Düsennadel 5 betätigbar, so daß bei in dem Gehäuseinnenraum 13 anstehendem Luftdruck - die Druckluft wird über eine nicht eingezeichnete Schlauchleitung, die an das Gehäuse 2 anschließbar ist, zugeführt - das in dem Vorratsbehälter 9 befindliche Medium über die Einlassöffnung 7 in den Raum 12 zwischen der mittels eines Steges 11 gehaltenen Hülse 10 und der Düsennadel 5 mehr oder weniger geöffneten Zerstäuberdüse 4 austreten kann.

Der Verstellweg der Düsennadel 5, die im Bereich der Zerstäuberdüse 4 konisch verjüngend ausgebildet ist, und somit die Größe des Austrittsquerschnittes ist mit Hilfe eines Anschlages 21, mit dem der Abzugsbügel 14 zusammenwirkt, einstellbar. Bei dem gezeigten Ausführungsbeispiel ist der Anschlag 21 durch eine in eine in das Griffstück 3 eingearbeitete Ausnehmung 22 eingesetzte axial verstellbare Platte 23 gebildet, die durch die Kraft einer Feder 25 an einer Stellmutter 31, und zwar an deren Stirnfläche 33, anliegt. Die Feder 25 ist hierbei, wie dies insbesondere der Figur 3 zu entnehmen ist, in eine in die Platte 23 eingearbeitete Ausnehmung 24 eingesetzt und stützt sich mit einem Ende an dieser und mit dem anderen Ende an einem an dem Griffstück 3 vorgesehenen Anschlag 18 ab.

Die Stellmutter 31 ist auf dem der Zerstäuberdüse 4 gegenüberliegenden Ende des Gehäuses 2 aufgeschraubt. Dazu sind in das Gehäuse 2 ein Außengewinde 19 und in die Stellmutter 31 ein Innengewinde 32, die als Steilgewinde ausgebildet sein können, eingearbeitet, außerdem ist an der Stellmutter 31 ein von dieser aixal abstehender Anschlag 35 angebracht, der mit der Platte 23 in Umfangsrichtung zusammenwirkt. Die Stellmutter 31 kann somit etwa nur um eine Umdrehung verdreht werden.

Des weiteren ist die Stirnfläche 33 der Stellmutter 31 mit gleichmäßig über den Umfang verteilt angeordneten Rastausnehmungen 34 versehen, und die Platte 23 weist einen mittig angeordneten Rastvorsprung 26 auf, der in die Rastausnehmungen 34 einführbar ist. Dadurch ist die Stellmutter 31 gegen ungewollte Verdrehungen, die z.B. durch Erschütterungen hervorgerufen werden können, gesichert. Außerdem ist auf der Außenmantelfläche der Stellmutter 31 eine Markierung 36 angebracht, mittels der die Lage des Anschlages 21 und damit der Hub des Abzugsbügels 14 und über diesen wiederum die Lage der Düsennadel 4 bestimmbar sind.

Wird die Stellmutter 31 verdreht, so wird die Platte 23, die durch die Kraft der Feder 25 an der Stirnfläche 33 anliegt, je nach Drehrichtung nach links oder rechts verschoben. Der Abzugsbügel 14, der über einen angeformten Nocken 15 mit der Platte 23 zusammenwirkt, kann somit bei Spritzarbeiten bis zur Anlage an der Platte 23 verstellt werden. Und da die Düsennadel 5 über einen Bolzen 16 an dem Abzugsbügel 14 angelenkt ist, wird dieser entgegen der Kraft einer Rückstellfeder 17 in der Hülse 10 bis zur Anlage des Nockens 15 an der Platte 23 ebenfalls entsprechend verstellt, so daß die durchströmbare Querschnittsfläche der Zerstäuberdüse 4 in Abhängigkeit von der durch den Anschlag 21 bestimmten Endlage des Abzugsbügels 14 einzustellen ist. Die an der Stellmutter 31 angebrachte Markierung 36 ermöglicht es, bekannte einem bestimmten zu verarbeitenden Medium zugeordnete Querschnittsöffnungen leicht einzustellen.

## Patentansprüche

1. Spritzpistole (1) zum Zerstäuben von flüssigen Medien, insbesondere von Farben und Lacken, mittels Druckluft, im wesentlichen bestehend aus einem mit einem Griffstück (3) versehenen rohrförmig ausgebildeten und an eine Druckluftleitung anschließbaren Gehäuse (2), aus einem an dem Gehäuse (2) anbringbaren Vorratsbehälter (9) oder einer Zuführungsleitung, aus einer in dem Gehäuse (2) an dem dem Griffstück (3) gegenüber liegenden Ende abgestützten Zerstäuberdüse (4), aus einer mit dieser zusammenwirkenden mittels eines Abzugsbügels (14) verstellbar in dem Gehäuse (2) gehaltenen Düsennadel (5), wobei das Gehäuse (2) mit einer Einlassöffnung (7) zur Zuführung des zu zerstäubenden Mediums aus dem Vorratsbehälter (9) oder der Zuführungsleitung versehen und der Verstellweg des Abzugsbügels (14) durch einen einstellbaren Anschlag- (21) bestimmbar ist, wobei
der Anschlag, (21) durch eine im Schwenkbereich des Abzugsbügels (14) axial verschiebbar angeordnete Platte (23) gebildet ist, dass zur Abstützung der Platte (23) eine Stellmutter (31) vorgesehen ist, die verdrehbar mit dem Gehäuse (2) verbunden ist, wobei die Stellmutter (31) auf das der Zerstäuberdüse (4) gegenüberliegende Ende des Gehäuses (2) aufgeschraubt und die Platte (23) an deren dieser zugekehrten Stirnfläche (33) abgestützt ist, **dadurch gekennzeichnet, dass** der Abzugsbügel (14) mit einem in Höhe der Platte (23) angeformten, vorzugsweise konvex gekrümmt ausgebildeten Nocken (15) versehen ist und dass die Platte (23) in einer in das Griffstück (3) in unmittelbarer Nähe des Gehäuses (2) eingearbeiteten Ausnehmung (24) verschiebbar eingesetzt ist.

2. Spritzpistole nach Anspruch 1,
**dadurch gekennzeichnet,**
**dass** die Stirnfläche (33) der Stellmutter (31) mit mehreren, vorzugsweise gleichmäßig über den Umfang verteilt angeordneten Rastausnehmungen (34) versehen ist, und daß die Platte (23) einen mittig angeordneten Rastvorsprung (26) aufweist, der der Form der Rastausnehmungen (34) angepasst und in diese einführbar ist.

3. Spritzpistole nach einem der Ansprüche 1 oder 2,
**dadurch gekennzeichnet,**
**dass** die Stellmutter (31) mit einem axial abstehenden Anschlag (35) versehen ist, der zur Begrenzung der Drehbewegung der Stellmutter (31) in Umfangsrichtung mit der Platte (23) zusammenwirkt,

4. Spritzpistole nach einem der vorgenannten Ansprüche,
**dadurch gekennzeichnet,**
**dass** die Außenmantetfläche der Stellmutter (31) mit einer deren Verdrehweg kennzeichnenden Markierung (36) versehen ist.

5. Spritzpistole nach einem der vorgenannten Ansprüche,
**dadurch gekennzeichnet,**
**dass** der Platte (23) eine Druckfeder (25) zugeordnet ist, durch deren Kraft die Platte (23) in Neutralstellung des Abzugsbügels (14) an der Stellmutter (31) anliegt.

6. Spritzpistole nach einem der vorgenannten Ansprüche,
**dadurch gekennzeichnet,**
**dass** die Druckfeder (25) in eine in die Platte (23) eingearbeiteten Ausnehmung (24) eingesetzt und ein- oder beidseitig an dem Gehäuse (2) und/oder dem Griffstück (3) abgestützt ist.

## Claims

1. A spray gun (1) for atomizing fluid media, in particular paints and varnishes, with the help of compressed air, principally consisting of a tubular shaped housing (2) provided with a handle (3) and which can be connected to a compressed air line, of a reservoir tank (9) or a supply line that can be attached to the housing (2), of an atomiser nozzle (4) supported in the housing (2) on the end opposite to the handle (3), of a nozzle needle (5) held adjustably in the housing (2) by means of trigger clip (14) which interacts with the atomiser nozzle (4), in which case the housing (2) is provided with an inlet opening (7) for supplying the medium to be atomised from the reservoir tank (9) or the supply line and the adjustment travel of the trigger clip (14) can be determined by an adjustable stop (21), in which case the stop (21) is formed by a plate (23) arranged in an axially adjustable way within the swivelling area of the trigger clip (14), an adjustable nut (31) connected to the housing (2) in a rotating arrangement is provided for supporting the plate (23), with the adjustable nut (31) screwed on to the end of the housing (2) opposite to the atomizer nozzle (4) and the plate (23) being supported on its end face (23) facing towards the nozzle (4),
**characterized in that,**
the trigger clip (14) is provided with a cam (15) formed on it at the height of the plate (23) and that the plate (23) is inserted in a movable arrangement in a recess (24) in the handle (3) in the immediate vicinity of the housing (2).

2. The spray gun in accordance with Claim 1,
**characterized in that**
the end face (33) of the adjusting nut (31) is provided with several detent openings (34) preferably distributed around the circumference, and that the plate (23) has a centrally arranged detent projection (26) which is adapted to the shape of the detent openings (34) and can be inserted into them.

3. The spray gun in accordance with one of Claims 1 or 2,
**characterized in that**
the adjusting nut (31) is provided with an axially projecting stop (35) that interacts with the plate (23) in order to limit the rotational movement of the adjusting nut (31) in the circumferential direction.

4. The spray gun in accordance with one of the aforementioned claims,
**characterized in that**
the outer jacket surface of the adjusting nut (31) is provided with a marking (36) indicating its rotation travel.

5. The spray gun in accordance with one of the aforementioned claims,
**characterized in that**
the plate (23) has a compression spring (25) assigned to it, the force of which causes the plate (23) to be pushed against the adjusting nut (31) when the trigger clip (14) is in its neutral position.

6. The spray gun in accordance with one of the aforementioned claims,
**characterized in that**
the compression spring (25) is inserted into an opening (24) worked into the plate (23) and is supported on one or on both sides against the housing (2) and/or the handle (3).

## Revendications

1. Pistolet pulvérisateur (1) pour la pulvérisation de milieux liquides, en particulier de peintures et de laques, moyennant de l'air comprimé, comprenant essentiellement un boîtier tubulaire (2) muni d'une poignée (3) qui se laisse raccorder à une conduite d'air comprimé, un réservoir (9) se laissant monter sur le boîtier (2) ou une conduite d'amenée, une buse de pulvérisation (4) appuyée dans le boîtier (2) à l'extrémité opposée à la poignée (3), une aiguille (5) collaborant avec celle-ci et retenue à l'aide d'un étrier de détente (14) de manière réglable dans le boîtier (2), le boîtier (2) étant muni d'une ouverture d'entrée (7) pour l'amenée du milieu à pulvériser hors du réservoir (9), ou de la conduite d'amenée, la course de réglage de l'étrier de détente (14) se laissant déterminer par l'intermédiaire d'une butée réglable (21), la butée (21) étant réalisée par une plaque (23) disposée de manière déplaçable dans la plage de pivotement de l'étrier de détente (14), un écrou de réglage (31) retenu en rotation sur le boîtier (2) étant prévu pour l'appui de la plaque (23), l'écrou de réglage (31) étant vissé sur l'extrémité du boîtier (2) opposée à la buse de pulvérisation (4), la plaque (23) étant appuyée sur la face frontale (33) de l'écrou donnant sur celle-ci,
**caractérisé en ce que**
l'étrier de détente (14) est muni d'une came de préférence convexe (15) formée au niveau de la plaque (23) et que la plaque (23) est insérée de manière déplaçable dans un évidement (24) pratiqué dans la poignée (3) à proximité immédiate du boîtier (2).

2. Pistolet pulvérisateur d'après la revendication 1,
**caractérisé en ce que**
la face frontale (33) de l'écrou de réglage (31) comporte plusieurs évidements de crantage (34) disposés de préférence uniformément sur le pourtour et que la plaque (23) possède une saillie de crantage (26) centrée qui épouse la forme des évidements de crantage (34) et qui se laisse introduire dans ceux-ci.

3. Pistolet pulvérisateur d'après les revendications 1 ou 2,
**caractérisé en ce que**
l'écrou de réglage (31) est muni d'une butée (35) saillant axialement qui collabore avec la plaque (23) afin de limiter le mouvement de rotation de l'écrou de réglage (31) en direction du pourtour.

4. Pistolet pulvérisateur d'après une des revendications précédentes,
**caractérisé en ce que**
l'enveloppe extérieure de l'écrou de réglage (31) est munie d'un repérage (36) marquant sa course de rotation.

5. Pistolet pulvérisateur d'après une des revendications précédentes,
**caractérisé en ce que**,
à la plaque (23), il est assigné un ressort de pression (25) dont la force fait porter la plaque (23) sur l'écrou de réglage (31) du moment que l'étrier de détente (14) se trouve en position neutre.

6. Pistolet pulvérisateur d'après une des revendications précédentes,
**caractérisé en ce que**
le ressort de pression (25) est inséré dans un évidement (24) pratiqué dans la plaque (23) et s'appuie d'un ou des deux côtés sur le boîtier (2) et/ou sur la poignée (3).
